# EUROPÄISCHE PATENTSCHRIFT

(11) **EP 1 027 966 B1**
(45) Veröffentlichungstag und Bekanntmachung des Hinweises auf die Patenterteilung: **12.11.2003**
(21) Anmeldenummer: 99102572.7
(22) Anmeldetag: 11.02.1999
(51) Int. Cl.: B26D 3/26

(54) **Schneidevorrichtung mit einem Abstreifer**
Chopper with a stripper element
Dispositif de coupe avec un racloir

(43) Veröffentlichungstag der Anmeldung: 16.08.2000
(73) Patentinhaber: LEIFHEIT Aktiengesellschaft, D-56377 Nassau (DE)
(72) Erfinder: Schülein, Rolf Günter, 56379 Singhofen (DE); Deimel, Helmut, 56355 Nastätten (DE)

(56) Entgegenhaltungen:
- CH-A- 261 313
- CH-A- 313 344
- DE-A- 2 904 535
- US-A- 2 895 520
- US-A- 4 967 970

## Beschreibung

Die Erfindung bezieht sich auf eine Schneideinrichtung zum Zerkleinern von Lebensmitteln mit becherförmigem Abstreifer und in einem Messerträger befestigtem Wellenmesser gemäß dem Oberbegriff des Anspruchs 1.

Bei derartigen, beispielsweise aus der US-A-2 895 520 bekannten Schneidvorrichtungen bereitet die Reinigung der Messer und des Messerträgers nach Gebrauch gewisse Schwierigkeiten. Zum Reinigen kann der Messerträger gegen die Federkraft herabgedrückt und in dieser Lage gehalten werden, wozu beide Hände benötigt werden, nämlich eine Hand zum Halten der Schneidvorrichtung und die andere Hand zum Herabdrücken des Messerträgers. Es ist somit keine Hand frei zur Betätigung des Wasserhahnes, unter dem üblicherweise die Reinigung erfolgt, so daß dieser vor der Reinigung aufgedreht und nach der Reinigung wieder zugedreht werden muß. Es ist auch möglich, das Gehäuseunterteil abzuschrauben und den Abstreifer herauszunehmen. Auch diese Art der Reinigung ist problematisch, da der Abstreifer relativ labil ist und dadurch nicht ohne weiteres auf das Wellenmesser aufgesteckt werden kann. Da das Wellenmesser extrem scharf ist, besteht eine große Verletzungsgefahr.

Aufgabe der Erfindung ist es, eine Schneidvorrichtung der gattungsgemäßen Art zu schaffen, bei der die Reinigung des Wellenmessers und des Messerträgers wesentlich erleichtert und die Verletzungsgefahr weitgehend ausgeschlossen wird.

Diese Aufgabe wird erfindungsgemäß durch die im Anspruch 1 angegebenen Merkmale gelöst.

Bei dem erfindungsgemäßen Vorschlag wird der Abstreifer in bekannter Weise zum Reinigen des Wellenmessers entfernt. Der Reinigungsvorgang wird dabei insofern wesentlich erleichtert, als dieser Abstreifer durch seine Führungsstifte deutlich leichter und vor allem gefahrloser eingesetzt werden kann. Die Führungsstifte haben dabei eine Länge, die zumindest der Tiefe des Wellenmessers plus der Stärke des Messerträgers plus dem angeschrägten Einführbereich der Führungsstifte entspricht. Das Wiedereinsetzen des Abstreifers wird durch die Einführschrägen im Innenboden weiter erleichtert.

Da die Führungsstifte am Randbereich des Innenbodens angebracht sind, haben Sie eine ausreichende Steifigkeit trotz einer gewissen Labilität des Abstreifers, so daß sie sicher in die Führungsbohrungen im Messerträger eingeführt werden können. Ein Suchen der Durchbrüche für das Wellenmesser bzw. die einzelnen Wellen mit dem Abstreifer und die Gefahr des ungleichmäßigen Durchdringens dieser Durchbrüche unter möglicherweise Zurhilfenahme der Finger und der dadurch latenten Verletzungsgefahr wird zuverlässig vermieden.

Ein Ausführungsbeispiel der Erfindung wird im folgenden unter Bezugnahme auf die Zeichnungen näher beschrieben. Es zeigen:
- Figur 1: die Schneidvorrichtung im Längsschnitt nach I - I in Figur 4 in Ruhestellung,
- Figur 2: ein Schnitt gemäß der Linie II - II nach Figur 1,
- Figur 3: ein Schnitt gemäß der Linie III - III nach Figur 1 und
- Figur 4: eine perspektivische Darstellung teilweise aufgeschnitten und in der Stellung beim Aufsetzen des Abstreifers.

Die dargestellte Schneidvorrichtung, die zum Zerkleinern von Obst, Gemüse, Zwiebeln, Nüssen oder dergleichen dient, weist ein Gehäuse 1 mit einem abnehmbaren Unterteil 2 auf, das auf einer Schale 3 zur Aufnahme des Schneidgutes sitzt. In dem Gehäuse 1 ist verschiebbar ein Schlagknopf 4 geführt, an dem die Führungsstange 5 eines Messerträgers 6 befestigt ist, die sich durch einen Gehäusehals 7 hindurch erstreckt. Der Messerträger 6 weist ein Wellenmesser 8 auf, das in einem Abstreifer 9 geführt ist. Durch eine Schraubdruckfeder 10, die sich einerseits am Gehäusehals 7 und andererseits am Schlagknopf 4 abstützt, wird der Messerträger 6 in der in Figur 1 dargestellten Ruhelage gehalten. Zum Gebrauch wird das zu zerkleinernde Gut in die Schale 3 gelegt, das Gehäuse mit dem Unterteil 2 auf die Schale 3 aufgesetzt und der Messerträger 6 durch Schlag auf den Schlagknopf 4 entgegen der Wirkung der Feder 10 nach Unten bewegt, wodurch das Wellenmesser 8 das Gut durchdringen und zerkleinem kann.

Das Unterteil 2 ist über einen Bajonett-, Schraub-, Schnapp- oder ähnlichem Verschluß 11 mit dem Gehäuse 1 verbunden, wobei der Abstreifer 9 zwischen dem Unterteil 2 und dem Gehäuse 1 festgeklemmt ist.

Der Abstreifer 9 ist am Innenboden 12 mit Durchbrüchen 13 zur Führung des Wellenmessers 8 versehen. Die Durchbrüche 13 entsprechen der Kontur des Wellenmessers 8 und sind mit Einführschrägen 14 versehen.

Am Randbereich 15 des Innenbodens 12 sind jeweils zwischen 2 Vollwellen 16 drei Führungsstifte 17 angeformt. Die Führungsstifte 17 sind endseitig mit symmetrischen Anschrägungen 18 versehen, die zum leichteren Einführen in die Führungsbohrungen 19 im Messerträger 6 dienen.

Die Länge der Führungsstifte 17 ist dabei so ausgelegt, daß die Führungsstifte 17 die Führungsbohrungen 19 im Messerträger 6 voll durchdrungen haben, bis das Wellenmesser 8 über die Einführschrägen 14 in den Durchbruch 13 des Innenbodens 12 des Abstreifers 9 eingreift. Aufgrund der Führung durch die Führungsstifte und die steife Anordnung im Randbereich erfolgt eine sichere Einführung des Wellenmessers ohne jegliche Nachhilfe.

## Patentansprüche

1. Schneidvorrichtung zum Zerkleinern von Lebensmitteln mit becherförmigem Abstreifer und in einem Messerträger befestigtem Wellenmesser, wobei der Abstreifer zwischen einem Gehäuseunterteil und einem Gehäuseoberteil eingespannt und mit einem der Wellenmesserkontur entsprechenden Durchbruch versehen ist, wobei am Innenboden (12) des Abstreifers (9) zumindest ein Führungsstift (17) angeordnet ist, **dadurch gekennzeichnet daß** der bzw. die Führungsstifte mit der entsprechenden Anzahl Führungsbohrungen (19) im Messerträger (6) in Wirkverbindung stehen, und daß die Länge eines Führungstiftes (17) größer als die Tiefe des Wellenmessers (8) ist.

2. Becherförmiger Abstreifer nach Anspruch 1, **dadurch gekennzeichnet, daß** der Durchbruch (13) am Innenboden (12) mit Einführschrägen (14) versehen ist.

3. Becherförmiger Abstreifer nach Anspruch 1 oder 2, **dadurch gekennzeichnet, daß** der Führungsstift (17) endseitig symmetrisch angeschrägt ist.

4. Becherförmiger Abstreifer nach einem der Ansprüche 1 bis 3, **dadurch gekennzeichnet, daß** das Wellenmesser (8) fünfwellig ausgeführt und die Führungsstifte (17) jeweils zwischen zwei Vollwellen (16) angeordnet sind.

5. Becherförmiger Abstreifer nach Anspruch 4, **dadurch gekennzeichnet, daß** die Führungsstifte (17) am Randbereich (15) des Innenbodens (12) angebracht sind.

## Claims

1. Cutting device for chopping foodstuffs, having a cup-shaped wiper and a wave blade fastened in a blade carrier, the wiper being clamped in place between a housing bottom part and a housing top part and being provided with an aperture corresponding to the wave-blade contour, at least one guide pin (17) being arranged on the inner base (12) of the wiper (9), **characterized in that** the guide pin or guide pins are in operative connection with the corresponding number of guide holes (19) in the blade carrier (6), and **in that** the length of a guide pin (17) is greater than the depth of the wave blade (8).

2. Cup-shaped wiper according to Claim 1 or 2, **characterized in that** the aperture (13) at the inner base (12) is provided with insertion bevels (14).

3. Cup-shaped wiper according to Claim 1 or 2, **characterized in that** the guide pin (17) is symmetrically bevelled at the end.

4. Cup-shaped wiper according to one of Claims 1 to 3, **characterized in that** the wave blade (8) is designed to have five waves and the guide pins (17) are each arranged between two full waves (16).

5. Cup-shaped wiper according to Claim 4, **characterized in that** the guide pins (17) are attached to the marginal region (15) of the inner base (12).

## Revendications

1. Dispositif de coupe pour fragmenter des aliments, comportant un racloir en forme de calice et une lame ondulée fixée dans un porte-lame, le racloir étant enchâssé entre une partie inférieure de carter et une partie supérieure de carter, et étant pourvu d'une perforation correspondant au profil de la lame ondulée, sachant qu'au moins une cheville de guidage (17) est disposée sur le fond intérieur (12) du racloir (9), **caractérisé par le fait que** la ou les cheville(s) de guidage est ou sont respectivement en liaison opérante avec le nombre correspondant de trous de guidage (19) pratiqués dans le porte-lame (6) ; et **par le fait que** la longueur d'une cheville de guidage (17) est plus grande que la profondeur de la lame ondulée (8).

2. Racloir en forme de calice selon la revendication 1, **caractérisé par le fait que** la perforation (13) est munie de biseaux d'introduction (14) sur le fond intérieur (12).

3. Racloir en forme de calice selon la revendication 1 ou 2, **caractérisé par le fait que** la cheville de guidage (17) présente un chanfreinage symétrique extrême.

4. Racloir en forme de calice selon l'une des revendications 1 à 3, **caractérisé par le fait que** la lame ondulée (8) est d'une réalisation comptant cinq ondulations, et les chevilles de guidage (17) sont respectivement interposées entre deux ondulations intégrales (16).

5. Racloir en forme de calice selon la revendication 4, **caractérisé par le fait que** les chevilles de guidage (17) sont implantées dans la région marginale (15) du fond intérieur (12).
